# EUROPÄISCHE PATENTSCHRIFT

(11) **EP 0 506 834 B1**
(45) Veröffentlichungstag und Bekanntmachung des Hinweises auf die Patenterteilung: **01.09.1993**
(21) Anmeldenummer: 91902178.2
(22) Anmeldetag: 14.12.1990
(51) Int. Cl.: B65H 29/70, B65H 5/02, F26B 15/08, B65G 17/32

(54) **HALTERAHMEN FÜR EINE KONTINUIERLICHE TRANSPORTVORRICHTUNG**
SUPPORTING FRAME FOR A CONTINUOUS TRANSPORT DEVICE
CADRE DE SUPPORT POUR DISPOSITIF DE TRANSPORT EN CONTINU

(30) Priorität: 18.12.1989 FR 8916693
(43) Veröffentlichungstag der Anmeldung: 07.10.1992
(73) Patentinhaber: LTG LUFTTECHNISCHE GMBH, D-70405 Stuttgart (DE)
(72) Erfinder: WOLF, Jacques, Maurice, Ernest, F-75008 Paris (FR)
(74) Vertreter: Grosse, Rainer, Dipl.-Ing.
(86) Internationale Anmeldenummer: EP9002184
(87) Internationale Veröffentlichungsnummer: WO9108975

(56) Entgegenhaltungen:
- GB-A- 1 223 978
- GB-A- 2 083 799
- US-A- 1 736 866
- US-A- 2 593 415

## Beschreibung

Es handelt sich bei der vorliegenden Erfindung um Haltevorrichtungen, die unter der Bezeichnung Drahtrahmen bekannt sind und die hintereinander auf einer oder auf mehreren Ketten (oder ähnlichen Vorrichtungen) in paralleler Anordnung montiert werden. Auf diese Weise wird ein kontinuierlicher Transport der Tafeln bzw. Bleche gewährleistet, so daß diese durch einen Tunnel zur Trocknung bzw. thermischen Behandlung geschickt werden oder sich lediglich in Wartestellung zwischen. zwei aufeinanderfolgenden Verarbeitungsprozessen in derselben Produktionslinie befinden können.

Transportsysteme solcher Art sind wohl bekannt und werden häufig eingesetzt. In Figur 1 ist ein typisches Beispiel aus der Metallverpackungsindustrie schematisch dargestellt. In der Metallverpackungsindustrie werden dünne Eisenbleche oder Aluminiumtafeln benötigt, die zum Schutz oder aus optischen Gründen lackiert, bedruckt oder beschichtet werden. Dabei ist es erforderlich, daß die Blechtafeln bei Temperaturen zwischen 120°C und 220°C etwa zehn Minuten lang trocknen oder polymerisieren, damit die Farbe oder dergleichen fest am Metall haftet und somit die schützende oder verzierende Funktion erfüllen kann. Diese Anwendungsform dient nur als ein Beispiel, denn die Drahtrahmen der vorliegenden Erfindung können zum Tragen aller Arten von flachen, dünnen Gegenständen dienen, die in fast vertikaler Stellung transportiert werden, wobei die Zeit, während der sie der Behandlung unterzogen werden, durch die Länge des Tunnels begrenzt wird.

Die Figur 1 zeigt eine Tafel- oder Blechbeschichtungsanlage a und eine Riementransportanordnung b zum Einführen der Tafeln zwischen die Drahtrahmen 1 einer kontinuierlichen Transporteinrichtung c. Eine Entladevorrichtung mit Riementransportanordnung d in Richtung einer Stapelung e ist ebenfalls dargestellt.

Die Figur 2 zeigt, in Draufsicht, einen typischen Drahtrahmen 1 für eine Transporteinrichtung für den Transport von Metalltafeln durch einen Trocknungstunnel. In Figur 3 ist derselbe Drahtrahmen im Profil zu sehen. In Figur 2 ist eine Blechtafel von maximaler Länge und maximaler Breite durch gestrichelte Linien dargestellt.

Die Konzeption dieser Drahtrahmen 1 resultiert aus einem Kompromiß zweier widersprüchlicher Notwendigkeiten; nämlich eine große und robuste Stützfläche zur Verfügung zu stellen, die für eine große Anzahl von verschiedenen Tafel- oder Blechgrößen geeignet ist, und eine minimale Masse vorzusehen, um den Energiebedarf, der zum mehrfachen Aufheizen auf Verarbeitungstemperatur pro Stunde benötigt wird, zu verringern. Die Drahtrahmen bestehen gewöhnlich aus geschweißtem oder vernietetem flachen Profilstahl, wie in Figur 2 abgebildet. Andererseits hat man sich bis zum heutigen Tage daran gehalten, ihre wieder Flächen zwischen zwei parallele Ebenen einzubringen, um sie problemlos auf einer Wälzplatte wieden auszurichten, falls sie aufgrund eines Transportzwischenfalls verbeult oder deformiert werden (Figur 3).

Diese Drahtrahmen werden auf einer oder mehreren Ketten 2 (Figur 4) installiert. Damit die transportierten Tafeln deutlich auf der Fläche aufliegen, die der gerade bedruckten oder beschichteten Seite entgegengesetzt ist, das heißt, auf der Rückseite (damit die Vorderseite nicht mit der vorhergehenden Drahtrahmen in Berührung kommt) sorgt die Art der Befestigung der etwa horizontalen Drahtrahmen auf der oder den Ketten für einen Winkel von 15 Grad zwischen der Vertikalen und der Auflageebene der Drahtrahmen. In gut entworfenen Transportsystemen dienen U-förmige Teile 3, die oben auf den Drahtrahmen befestigt sind, als Querverbindungen zwischen zwei jeweils aufeinanderfolgenden Drahtrahmen. Durch diese käfigähnliche Anordnung sind die Drahtrahmen, die sich in einer Reihe bewegen, praktisch nicht deformierbar.

Solche Ausführungen waren vollkommen zufriedenstellend, solange die Längen und Höhen (Abmessung der quasivertikalen Tafel während des Transports) gegenüber ihrer Dicke in solch einem Verhältnis stand, daß die Tafeln sich nicht unter ihrem eigenen Gewicht verbogen und weitgehend gerade gegen den Drahtrahmen gestützt blieben, wie dies in Figur 4, Bezugszeichen 4, zu sehen ist.

Die Suche nach einer effektiveren Verwendung des Metalls führt dazu, die einzelne Tafel zu vergrößern und ihre Dicke zu verringern. Bei den herkömmlichen Transporteinrichtungen verbiegen sich die großen und dünnen Tafeln leicht, wie dies in Figur 4 mit den Bezugszeichen 5, zu sehen ist, so daß die unerwünschten Kontakte zwischen der Tafel und der Rückseite des vorhergehenden Drahtrahmens immer häufiger vorkommen. Daraus resultieren mangelnder Schutz und/oder unschöne Flecken, die die Tafel beinahe unbrauchbar machen. Diese Tendenz findet sich auch bei Tafeln aus Leichtmetall, das weniger steif ist als Stahl.

Aus der US-A-2 593 415 und aus der US-A-1 736 866 sind Stützen von mit Ober- und Untertrumm versehenen Transportvorrichtungen bekannt, um flache Gegenstände zu transportieren. Die Stützen dieser Transportvorrichtungen sind eben ausgebildet. Die Gegenstände werden in horizontaler Stellung im Stützen-Umlenkbereich der Transporteinrichtung zugeführt und dann durch Weitertransport des Trumms in etwa vertikale Lage aufgerichtet.

Ziel der vorliegenden Erfindung ist es, diese Nachteile zu beseitigen. Sie beruht darauf, daß man eine große Kraft anwenden muß, um einen flachen Gegenstand, der aus einem Material besteht, das in zwei zueinander senkrechten Richtungen widerstandsfähig ist, in eine gebogene Form zu bringen. Tatsächlich geht die Verformbarkeit der Tafel durch die in unterschiedlichen Richtungen erfolgende Formgebung verloren und es wird somit ein hoher Kraftaufwand erforderlich. Um also zu verhindern, daß sich eine Tafel um eine horizontale Achse biegt, wie dies in Figur 4, Bezugszeichen 5, dargestellt ist, genügt es, so vorzugehen, daß die Tafel um eine senkrechte Achse gebogen wird, bevor man sie in eine fast vertikale Stellung bringt, in der gemäß der bekannten Vorrichtung, die Gefahr der unerwünschten Deformierungen besteht. Diese Vorbiegung wird mit Hilfe der Drahtrahmen, die Gegenstand der vorliegenden Erfindung sind, auf einfache Weise erreicht.

Die Erfindung wird anhand der Figuren näher erläutert. Es zeigen:
- Figur 1: eine schematische Seitenansicht einer Transporteinrichtung mit Stützen für flache Transportgegenstände,
- Figur 2: eine Draufsicht auf eine Stütze,
- Figur 3: eine Stirnansicht auf eine bekannte Stütze,
- Figur 4: eine Seitenansicht mehrerer Stützen,
- Figur 5,6,7,8,10: Stirnansichten auf verschiedene Ausführungformen erfindungsgemäßer Stützen,
- Figur 9: eine Detailansicht einer Stütze,
- Figur 11: eine Draufsicht auf eine sich in der Transporteinrichtung befindlichen Stütze.

Die unmittelbarste Realisierung eines Drahtrahmens (Stegrahmens, Profilrahmens), der der vorliegenden Erfindung entspricht, besteht darin, einen gewöhnlichen Drahtrahmen zu biegen, um ihm eine Form zu geben, die einem Abschnitt eines Zylinders entspricht, wie in Figur 5 dargestellt, oder ihn geringfügig zu knicken, so daß eine offene V-Form entsteht, wie in Figur 6 dargestellt. Die erfindungsgemäßen Drahtrahmen können seitlich Verlängerungen, die nach oben (Figur 7) oder nach unten (Figur 8) zeigen, aufweisen.

In den ersten drei Ausführungsbeispielen biegt der Drahtrahmen die Tafel so, daß die Seitenteile dem Zentrum der Tafel während des Transports in vertikaler oder fast vertikaler Position vorangehen. Das Gegenteil ist der Fall bei dem Ausführungsbeispiel der Figur 8. Die Drahtrahmen können die Tafeln auf die eine oder andere Weise biegen, beide Biegerichtungen liegen im Bereich der vorliegenden Erfindung.

Um die Herstellung der Drahtrahmen gemäß der Figuren 7 und 8 mit üblichen Werkzeugen zu erleichtern, können die flachen mit rechteckigem Querschnitt versehenen Stahlprofile 6, die dazu dienen, die seitlichen Stützverlängerungen 7 (Arme) herzustellen, durch trapezförmige Profile ersetzt werden. Dies ist in Figur 9 dargestellt. Die seitlichen Stützverlängerungen 7 bilden auf diese Weise automatisch bei der Herstellung den gewünschten V-förmigen Winkel nahe etwa 180 Grad, gegenüber dem Mittelteil des Drahtrahmens.

Falls es nicht möglich ist, die Tafelzufuhr (Riementransportanordnung b) der Figur 1 so zu gestalten, daß die Tafelseiten angehoben werden können, bevor sie zwischen zwei Drahtrahmen eingeführt werden und falls die Drahtrahmen mit angehobenen Seitenteilen versehen sind, das heißt, wenn sie Profile gemäß den Figuren 5, 6 oder 7 aufweisen, ist die Ausbildung des Drahtrahmens der Figur 2 nicht mehr geeignet für die automatische Beladung von "gezahnten" Tafeln, die seitliche Zickzackränder aufweisen (siehe gestrichelte Linie in der Mitte links von Figur 11, Bezugszeichen 8). Die seitlichen Ausschnitte dieser Tafeln, den man immer häufiger in der Metallverarbeitungsindustrie antrifft, ist dazu gedacht, die Metallverluste zu vermeiden, die durch den geraden Schnitt entstehen, wenn die herzustellenden Gegenstände in einer Fünferanordnung der Oberfläche der Tafeln zugeordnet sind, um lackiert oder bedruckt zu werden. Im allgemeinen handelt es sich um runde Gegenstände, wie Deckel oder Dosenboden, Abschlüsse, die in großen Mengen hergestellt und deren Materialkosten eine bedeutende Rolle für den Selbstkostenpreis spielen.

Die Darstellung gemäß Figur 2 entspricht diesen Bedingungen nicht mehr, denn beim automatischen Beladen der Tafeln, das heißt, sobald diese eine Translationsbewegung entlang der Drahtrahmenachse machen, besteht die Gefahr, daß die Ränder 9 der gezahnten Bleche 8 mit den seitlichen Stützverlängerungen 7 kollidieren, deren äußere Enden über das Mittelteil der Tafel hinaus angehoben werden.

Die Figuren 10 und 11 zeigen einen Drahtrahmen, der diesen Nachteil beseitigt.

Bei einem solchen Drahtrahmen werden die gezahnten Ränder durch geradlinige und durchgehende Profile 12¹ und 12² gestützt, die parallel zur Symmetrieebene des Drahtrahmens laufen und am äußeren Teil abgebogen sind, so daß beispielsweise rechteckige Rahmen entstehen, die mit einem zentralen Teil 15 verschweißt oder vernietet werden. Mit Hilfe von Versteifungen 16 wird diese Konstruktion verstärkt.

In einer zu bevorzugenden Ausführung haben die geradlinigen Profile 12¹ und 12² einen beinahe trapezförmigen Querschnitt, damit man automatisch, beim Zusammenbau, eine abgewinkelte Oberfläche erhält, wie dies in Figur 10 geschnitten dargestellt ist, wobei der oder die Rahmen 15 sowie die Versteifungen 16 weiterhin aus Flachstahl mit rechteckigem Querschnitt hergestellt werden.

Figur 11 zeigt einen Drahtrahmen, der beispielsweise auf jeder Seite zwei seitliche Rahmen 12¹ und 12² aufweist. Diese Anzahl kann reduziert oder erhöht werden, ohne daß der Bereich der Erfindung verlassen wird. Eine Vervielfachung der Profile 12¹, 12², 12ⁿ führt dazu, daß die Seiten einer Vielzahl unterschiedlich großer Tafeln besser abgestützt werden können, jedoch entsteht durch die vergrößerte Masse der Drahtrahmen auch ein erhöhter Energiebedarf beim Aufheizen für die Behandlung.

Ebenso bleiben Profile 12¹, 12ⁿ mit rechteckigem Querschnitt, die für die Herstellung der seitlichen Rahmen verwendet werden, im Bereich dieser Erfindung, falls sie eine ununterbrochene Länge parallel zur Symmetrieebene des Drahtrahmens aufweisen.

Figur 10 zeigt, daß, wenn die Profile 12 eine trapezförmigen Querschnitt haben, jede Verbindung 12¹ - 12², 12² - 12ⁿ ein neues Schrägwinkelteil bildet, das die gewünschte Krümmung der Tafel vergrößert.

Andererseits haben die automatischen Ladevorrichtungen Einrichtungen, die jede in die Transporteinrichtung b (Figur 1) eingeführte Tafel verlangsamen und anhalten. Ebenso sind die Entladestationen d derselben Figur mit Riemen zur Entnahme ausgestattet, die oft von magnetischen oder anderen Rollen unterstützt werden. Die Form der Drahtrahmen muß so sein, daß Hindernisse auf ihrer Bahn vermieden werden.

Die Drahtrahmen der vorliegenden Erfindung weisen die gewünschten Bedingungen auf, damit diese Hindernisse vermieden werden.

Einerseits erstrecken sich die Profile und die äußeren Längsrahmen 12² oder 12ⁿ nicht über die gesamte Höhe des Drahtrahmens, um die Anbringung einer magnetischen oder pneumatischen Tafelabbremseinrichtung 13 zu ermöglichen, die lediglich durch ihre Umrisse unten rechts in Figur 11 dargestellt ist.

Andererseits ermöglicht ein großer bogenförmiger Ausschnitt zwischen den Seiten 12¹, daß man um die horizontalen Riemen und die zugehörigen magnetischen und pneumatischen Rollen herumgelangen kann, wobei letztere Tafeln herausziehen, welche durch die Bewegung der Drahtrahmen am Ende der Transporteinrichtung niedergedrückt und an eine Transporteinrichtung 18 weitergereicht werden, gemäß Bezugszeichen d der Figur 1.

Im übrigen verhindert ein zentraler Bügel 17, der auf dem Rahmen 15 in solch einer Weise befestigt ist, daß er zwischen zwei Gruppen von Abzugsriemen 14 hindurchgeht, daß die hohen und schmalen Tafeln, die durch die Form der Drahtrahmen gekrümmt worden sind, zwischen den Rahmen 12¹ hindurchrutschen.

Die U-förmigen Teile, die als Querverbindungen zwischen aufeinanderfolgenden Drahtrahmen dienen, sind auf den horizontalen Seiten der Rahmen 12¹, 12², 12ⁿ befestigt, wie dies aus Figur 11 ersichtlich ist.

Ein solcher Drahtrahmen (Profilrahmen, Stegrahmen) kommt mit den Ketten 2 durch seine beiden Stege, die aus den Seiten des Rahmens 15 herausragen, in Verbindung. Diese Stege reichen in die Öffnungen der Kettenglieder hinein. Die Drahtrahmen werden auf klassische Weise von geschlitzten Splinten festgehalten.

Ein solcher Drahtrahmen, der zwei Symmetrieebenen darstellt, bevor die U-förmigen Teile 3 angebracht werden, kann unterschiedslos dafür verwendet werden, eine Transportanordnung zu gestalten, bei der das Zentrum der gebogenen Bleche nach vorne oder nach hinten zeigt, wobei die Montage der Querverbindungsstücke 3 (U-förmige Teile 3) allein bestimmt, in welche Weise die Transportanordnung funktioniert.

Diese Drahtrahmen sind insbesondere für Transportanordnungen von Trocknungstunneln bestimmt, die in Druck- und Lackieranlagen für Tafeln aus Metall eingebaut sind, welche z.B. für die Herstellung von Verpackungen (Konservenbüchsen, Blechbehälter, Fässer usw.), Flaschenverschlüssen (Kapseln, Kronenkorken) oder diversen Artikeln aus Metall, die in großer Serienfertigung hergestellt werden (Platten, Spielzeug, Spiele usw.) verwendet werden.

## Patentansprüche

1. Stütze (1), insbesondere Draht-, Steg- oder Profilrahmen für vorzugsweise kontinuierliche Transporteinrichtungen (c) flacher, dünner und biegsamer, vorzugsweise mit einer frischen Oberflächenbeschichtung versehener Gegenstände, wie Tafeln oder Bleche, zum Beispiel durch einen Trocknungstunnel oder einen Tunnel für thermische Behandlung oder durch einen Speicher von Gegenständen zwischen zwei aufeinanderfolgenden Prozessen, wobei die Stütze aus einer etwa horizontalen Lage in eine etwa vertikale Stellung überführ bar ist, **dadurch gekennzeichnet**, daß die Oberfläche der Stütze (1) derart gebogen oder abgewinkelt verläuft, daß die den zugeordneten Gegenstand zunächst in etwa horizontaler Position aufnehmende Stütze (1) ihm eine Vorbiegung um eine Achse verleiht, welche sich in der vertikalen, vorzugsweise mittleren Ebene, insbesondere Längsebene oder Längsmittelebene der Transporteinrichtung (c) befindet, so daß verhindert ist, daß sich der Gegenstand beim Aufrichten in die etwa vertikale Stellung vor beziehungsweise bei dem Transport um eine etwa senkrecht zur genannten Ebene verlaufende Achse verformt.

2. Stütze nach Anspruch 1, **dadurch gekennzeichnet**, daß sie aus Metallprofilen (6) besteht, die geformt und untereinander zusammengefügt sind, daß einige Profile (6) einen trapezförmigen Querschnitt haben, damit die gebogene oder abgewinkelte Oberfläche entsteht, um der Tafel die Vorbiegung zu verleihen.

3. Stütze nach einem der vorhergehenden Ansprüche, **gekennzeichnet** **durch** Außenprofile (Profile 12¹, 12²,12ⁿ), die parallel zu der Symmetrieebene der Stütze verlaufen und eine unterbrechungsfreie Unterstützung für z.B. die vollen Teile bzw. Zähne der Verzahnung von gezackten Tafeln oder Bleche bilden.

4. Stütze nach einem der vorhergehenden Ansprüche, **gekennzeichnet** **durch** die Montage an Ketten (2) einer kontinuierlichen Transporteinrichtung (c), derart, daß den Tafeln oder Blechen eine vorzugsweise zylindrische Vorbiegung verliehen wird, wobei die Achse des Zylinders, die sich in der mittleren vertikalen Ebene, insbesondere Längsmittelebene der Transporteinrichtung (c) befindet, während des Transportes entweder vor oder hinter den Tafeln liegt.

5. Stütze nach einem der vorhergehenden Ansprüche, **gekennzeichnet** **durch** das Vorhandensein eines zentralen Bügels (17), der den Durchfall bzw. das Durchrutschen der Tafel zwischen den Seiten der Stütze (1) verhindert.

## Claims

1. A support (1), more particularly a wire-, bar- or section frame for preferably continuous conveying devices (c) conveying flat, thin and flexible objects, preferably provided with a fresh surface coating, such as plates or metal sheets, for instance through a drying tunnel or a tunnel for thermal treatment or through a store for objects between two successive processes, the support being transferable from an approximately horizontal position into an approximately vertical position, characterised in that the surface of the support (1) extends in a curve or bend such that the support (1) holding the object assigned thereto initially in an approximately horizontal position imparts to the object a preliminary curvature about an axis which lies in the vertical, preferably central plane, more particularly the longitudinal plane or the longitudinal central plane of the conveying device (c), so that when the object is erected into the approximately vertical position, the object is prevented from deforming about an axis extending approximately perpendicularly to the said plane before or during conveying.

2. A support according to claim 1, characterised in that it consists of metal sections (6) which are shaped and joined together, in that some sections (6) have a trapezoidal cross-section to produce the curved or bent surface so as to impart the preliminary curvature to the plate.

3. A support according to one of the preceding claims, characterised by exterior sections (sections 12¹, 12², 12ⁿ) which extend parallel to the plane of symmetry of the support and form a continuous underlying support for the complete parts or teeth of the toothing of serrated plates or metal sheets, for example.

4. A support according to one of the preceding claims, characterised by the installation on chains (2) of a continuous conveying device (c), such that the plates or metal sheets are given a preferably cylindrical preliminary curvature, the axis of the cylinder, which lies in the central vertical plane, more particularly the longitudinal central plane of the conveying device (c), lying either in front of or behind the plates during conveying.

5. A support according to one of the preceding claims, characterised by the presence of a central clip (17) which prevents the plate from falling or sliding through between the sides of the support (1).

## Revendications

1. Support (1), en particulier cadres en fils de fer, cadres à nervures, ou cadres à profilés pour des dispositifs de transport de préférence continu (c) d'objets plats, minces et flexibles, de préférence pourvus d'un revêtement superficiel frais, tels que des plaques ou des tôles, par exemple à travers un tunnel de séchage ou un tunnel de traitement thermique ou à travers un accumulateur d'objets entre deux processus consécutifs, le support pouvant être mis à partir d'une position à peu près horizontale dans une position à peu près verticale, support caractérisé en ce que la surface des supports (1) est cintrée ou mise en angle de telle façon que le support (1) recevant l'objet associé d'abord dans une position à peu près horizontale lui confère un précintrage autour d'un axe qui se trouve dans le plan vertical, de préférence médian, en particulier dans le plan longitudinal ou le plan médian longitudinal du dispositif de transport (c), de façon à empêcher que l'objet ne se déforme lors de son érection en position à peu près verticale, avant ou lors du transport, autour d'un axe s'étendant à peu près perpendiculairement au plan mentionné.

2. Support selon la revendication 1, caractérisé en ce qu'il consiste en des profilés métalliques (6), qui sont formés et réunis les uns aux autres de telle façon que quelques profilés (6) aient une section transversale de forme trapézoïdale, afin que l'on ait une surface cintrée ou formant des angles, pour conférer un cintrage à la plaque.

3. Support selon l'une des revendications précédentes, caractérisé par des profilés extérieurs (profilés 12¹, 12², 12ⁿ), qui s'étendent parallèlement au plan de symétrie du support et forment un soutien ininterrompu pour par exemple les parties pleines ou les dents de plaques ou de tôles dentelées en zigzag.

4. Support selon l'une des revendications précédentes, caractérisé en ce que le montage sur des chaînes (2) d'une installation de transport continu (c), de telle sorte que soit conféré aux plaques ou aux tôles un cintrage de préférence cylindrique, l'axe du cylindre, qui se trouve dans le plan vertical médian, en particulier dans le plan médian longitudinal du dispositif de transport (c), se trouvant pendant le transport soit en avant soit en arrière des plaques.

5. Support selon l'une des revendications précédentes, caractérisé par l'existence d'un étrier central (17), qui empêche la chute ou le glissement de la plaque entre les côtés du support (1).
